# EUROPÄISCHE PATENTSCHRIFT

(11) **EP 2 732 073 B1**
(45) Veröffentlichungstag und Bekanntmachung des Hinweises auf die Patenterteilung: **26.04.2017**
(21) Anmeldenummer: 12737524.4
(22) Anmeldetag: 13.07.2012
(51) Int. Cl.: C25B 1/28, C25B 9/06

(54) **UNGETEILTE ELEKTROLYSEZELLE UND DEREN VERWENDUNG**
UNDIVIDED ELECTROLYTIC CELL AND USE OF THE SAME
CELLULE ÉLECTROLYTIQUE NON DIVISÉE ET SON UTILISATION

(30) Priorität: 14.07.2011 EP 11173916
(43) Veröffentlichungstag der Anmeldung: 21.05.2014
(73) Patentinhaber: United Initiators GmbH, 82049 Pullach (DE)
(72) Erfinder: MÜLLER, Michael, 83607 Holzkirchen (DE); KELLER, Patrick, 84558 Tyrlaching (DE); SCHIERMEIER, Markus, 80935 München (DE)
(74) Vertreter: Weickmann & Weickmann PartmbB
(86) Internationale Anmeldenummer: PCT/EP2012/063783
(87) Internationale Veröffentlichungsnummer: WO 2013/007816

(56) Entgegenhaltungen:
- EP-A- 1 148 155
- WO-A1-2005/054545
- WO-A1-2011/066632
- WO-A2-2005/121408
- DE-A1-102009 040 651
- US-A- 3 984 303

## Beschreibung

Die vorliegende Erfindung betrifft ein Verfahren zur Herstellung eines Ammonium- oder Alkalimetallperoxodisulfats.

Es ist im Stand der Technik bekannt, Alkalimetall- und Ammoniumperoxodisulfat durch anodische Oxidation einer das entsprechende Sulfat oder Hydrogensulfat enthaltenden wässrigen Lösung herzustellen und das dabei entstandene Salz durch Kristallisation aus dem Anolyt zu gewinnen. Da bei diesem Verfahren die Zersetzungsspannung über der Zersetzungsspannung der anodischen Sauerstoffbildung aus Wasser liegt, wird zur Erhöhung der Zersetzungsspannung des Wassers zu Sauerstoff (Sauerstoffüberspannung) an einer üblicherweise verwendeten Platinanode ein sogenannter Promoter, üblicherweise Thiocyanat als Natrium- bzw. Ammoniumthiocyanat eingesetzt.

Rossberger (US 3915816 (A)) beschreibt ein Verfahren zur direkten Herstellung von Natriumpersulfat. Als Elektrolysezellen werden dabei ungeteilte Zellen mit platinbeschichteten Anoden auf Titanbasis beschrieben. Die dargestellten Stromausbeuten beruhen auf Zugabe eines potentialerhöhenden Promoters.

Gemäß DE 27 57 861 wird Natriumperoxodisulfat mit einer Stromausbeute um 70 bis 80 % in einer Elektrolysezelle mit einer durch ein Diaphragma geschützten Kathode und einer Platinanode hergestellt, indem eine neutrale wässrige Anolytlösung mit einem Anfangsgehalt von 5 bis 9 Gew.-% Natriumionen, 12 bis 30 Gew.-% Sulfationen, 1 bis 4 Gew.-% Ammoniumionen, 6 bis 30 Gew.-% Peroxodisulfationen und einem potentialerhöhenden Promoter, wie insbesondere Thiocyanat, unter Verwendung einer Schwefelsäure-Lösung als Katholyt bei einer Stromdichte von mindestens 0,5 bis 2 A/cm² elektrolysiert wird. Nach dem Auskristallisieren und Abtrennen von Peroxodisulfat aus dem Anolyten wird die Mutterlauge mit dem Kathodenprodukt vermischt, neutralisiert und wieder der Anode zugeführt.

Nachteile dieses Verfahrens sind:
1. Um die Sauerstoffentwicklung zu vermindern ist der Einsatz eines Promoters notwendig.
2. Um die beschriebenen hohen Stromausbeuten zu erreichen, ist es erforderlich, dass Anode und Kathode durch den Einsatz einer geeigneten Membran räumlich getrennt sind. Die hierzu erforderlichen Membranen sind sehr stark abbrassionsempfindlich.
3. Das Erfordernis einer hohen Stromdichte und damit eines hohen Anodenpotentials, um eine wirtschaftlich akzeptable Stromausbeute zu erhalten.
4. Die mit der Herstellung der Platinanode verbundenen Probleme insbesondere mit Hinblick auf den Erhalt einer für technische Zwecke akzeptablen Stromausbeute und hohen Lebensdauer der Anode. Beispielhaft zu nennen ist hier der kontinuierliche Platinabtrag, der bis zu 1 g/to Produkt im Persulfat vorhanden sein kann. Dieser Platinabtrag wirkt einerseits produktverunreinigend und führt andererseits zum Verbrauch eines wertvollen Rohstoffs wodurch nicht zuletzt auch die Verfahrenskosten erhöht werden.
5. Die Herstellung von Persulfaten mit niedrigem Löslichkeitsprodukt, i.w. Kalium- und Natriumpersulfat, ist so nur in extrem hoher Verdünnung möglich. Dies macht einen hohen Energieeintrag bei der Kristallbildung erforderlich.
6. Bei Verwendung des sogenannten Konvertierverfahren müssen hergestellte Persulfate aus einer Ammoniumpersulfatlösung umkristallisiert werden. Hieraus resultiert in der Regel eine verringerte oder sogar mangelnde Reinheit des Produktes.

EP-B 0 428 171 offenbart eine Elektrolysezelle vom Filterpressentyp zur Herstellung von Peroxoverbindungen, darunter Ammoniumperoxosdisulfat, Natriumperoxodisulfat und Kaliumperoxodisulfat. Als Anoden werden hier heißisostatisch auf einem Ventilmetall aufgebrachte Platinfolien verwendet. Als Anolyt wird eine einen Promoter und Schwefelsäure enthaltenden Lösung des entsprechenden Sulfats eingesetzt. Auch dieses Verfahren weist die zuvor genannten Probleme auf.

Im Verfahren nach DE 199 13 820 werden Peroxodisulfate durch anodische Oxidation einer neutrales Ammoniumsulfat enthaltenden wässrigen Lösung hergestellt. Zum Zwecke der Herstellung von Natrium- oder Kaliumperoxodisulfat wird die aus der anodischen Oxidation erhaltene Lösung, welche Ammoniumperoxodisulfat enthält, mit Natronlauge oder Kaliumlauge umgesetzt. Nach der Kristallisation und Abtrennung des entsprechenden Alkalimetallperoxodisulfats wird die Mutterlauge im Gemisch mit dem bei der Elektrolyse erzeugten Katholyt recycliert. Auch bei diesem Verfahren erfolgt die Elektrolyse in Gegenwart eines Promoters an einer Platinelektrode als Anode.

Obgleich Peroxodisulfate bereits seit Jahrzehnten in technischem Maßstab durch anodische Oxidation an einer Platinanode gewonnen werden, haften diesen Verfahren weiterhin gravierende Nachteile an (siehe auch vorausstehende Aufzählung). Es ist immer ein Zusatz von Promoteren, auch als Polarisatoren bezeichnet, erforderlich, um die Sauerstoffüberspannung zu erhöhen und die Stromausbeute zu verbessern. Als Oxidationsprodukte dieser Promoteren, welche bei der anodischen Oxidation zwangsläufig als Nebenprodukte entstehen, gelangen toxische Substanzen in das Anodenabgas und müssen in einer Gaswäsche entfernt werden. Hohe Stromausbeuten erfordern ferner eine Trennung von Anolyt und Katholyt. Die üblicherweise ganzflächig mit Platin bedeckten Anoden erfordern stets eine hohe Stromdichte. Dadurch kommt es zu einer Strombelastung des Anolytvolumens, des Separators und der Kathode, wodurch zusätzliche Maßnahmen zur Herabsetzung der kathodischen Stromdichte durch eine dreidimensionale Strukturierung der Elektrolysezelle und eine Aktivierung erforderlich werden. Hinzu kommt eine hohe thermische Belastung der labilen Peroxodisulfatlösung. Um diese Belastung zu minimieren, müssen konstruktive Maßnahmen ergriffen werden, und der Kühlaufwand steigt zusätzlich. Wegen der limitierten Wärmeabfuhr muss die Elektrodenfläche begrenzt werden, und hiermit steigt der Installationsaufwand pro Zelleneinheit. Um die hohe Strombelastung zu bewältigen, müssen in der Regel zusätzlich Elektroden-Stützmaterialien mit hohen Wärmeübertragungseigenschaften verwendet werden, die ihrerseits korrosionsanfällig und teuer sind.

P.A. Michaud et al. lehren in Electro Chemical and Solid-State Letters, 3(2) 77-79 (2000) die Herstellung von Peroxodischwefelsäure durch anodische Oxidation von Schwefelsäure unter Verwendung einer mit Bor dotierten Diamant-Dünnschichtelektrode. Dieses Dokument lehrt, dass derartige Elektroden eine höhere Überspannung für Sauerstoff aufweisen, als Platinelektroden. Die Druckschrift gibt aber keinen Hinweis auf die technische Herstellung von Ammonium- und Alkalimetallperoxodisulfaten unter Verwendung von mit Bor dotierten Diamant-Dünnschichtelektroden. Dabei ist nämlich bekannt, dass sich Schwefelsäure einerseits und Hydrogensulfate insbesondere neutrale Sulfate andererseits bei der anodischen Oxidation sehr unterschiedlich verhalten. Trotz der erhöhten Überspannung des Sauerstoffs an der mit Bor dotierten Diamant-Elektrode ist die Hauptnebenreaktion neben der anodischen Oxidation von Schwefelsäure die Entwicklung von Sauerstoff und zusätzlich von Ozon.

Im Zuge ihrer im Patent EP 1148155 B1 beschriebenen Erfindung erkannten Stenner und Lehmann bereits 2001, dass bei der Verwendung einer diamantbeschichteten, geteilten Elektrolysezelle zur Herstellung von Persulfaten kein zusätzlicher Promoter erforderlich ist um dennoch solch hohe Stromausbeuten zu erzielen. Nachteil dieses Verfahrens ist vor allem aufgrund der empfindlichen Separatoren, wie bereits oben beschrieben, dass die Herstellung von Persulfaten mit niedrigem Löslichkeitsprodukt, i.w. Kalium- und Natriumpersulfat, nur mit extrem hoher Verdünnung möglich ist, also unter der Löslichkeitsgrenze, was einen hohen Energieeintrag bei der Kristallbildung und dem Salzaustrag im Zuge der Verdampfung und Trocknung erfordert.

Entsprechend ist es eine Aufgabe der vorliegenden Erfindung, ein technisches Verfahren zur Herstellung von Ammonium- und Alkalimetallperoxodisulfaten bereitzustellen, welches die Nachteile der bekannten Verfahren vermeidet oder zumindest nur noch in geringerem Umfang aufweist und den Einsatz einer diamantbeschichteten, ungeteilten Zelle zur Herstellung von Persulfaten, insbesondere solcher mit niedrigem Löslichkeitspotential in sulfat- und schwefelsäurehaltigen Elektrolytlösungen oder Elektrolytsuspensionen ermöglicht, um neben den, im Zuge dieser Erfindung aufgezeigten elektrochemischen Vorteile, insbesondere auch die bereits aus anderen Anwendungen eines diamantbeschichten Trägers bekannten, mechanischen und abrasiven Eigenschaften auch für die elektrochemische Oxidation von Sulfaten in Suspensionen, wie oben aufgeführt, nutzbar zu machen.

Zur Lösung dieser Aufgabe stellt die vorliegende Anmeldung entsprechend ein Verfahren zur Herstellung eines Ammonium- oder Alkalimetallperoxodisulfats bereit, umfassend eine anodische Oxidation eines ein Salz aus der Reihe Ammoniumsulfat, Alkalimetallsulfat und/oder des entsprechenden Hydrogensulfats enthaltenden wässrigen Elektrolyts in einer Elektrolysezelle, umfassend mindestens eine Anode und eine Kathode, wobei als Anode eine auf einem leitfähigen Träger angeordnete und mit einem drei- oder fünfwertigen Element dotierte Diamantschicht verwendet wird, wobei die Elektrolysezelle eine Röhrenzelle mit einem ungeteilten Elektrolyseraum zwischen der Anode und der Kathode umfasst und der wässrige Elektrolyt keinen Promoter zur Erhöhung der Zersetzungsspannung von Wasser zu Sauerstoff enthält.

Das für die anodische Oxidation eingesetzte Salz aus der Reihe Ammoniumsulfat, Alkalimetallsulfat und/oder der entsprechenden Hydrogensulfate kann ein beliebiges Alkalimetallsulfat oder entsprechendes Hydrogensulfat sein. Im Rahmen der vorliegenden Anmeldung ist jedoch die Verwendung von Natrium- und/oder Kaliumsulfat und/oder dem entsprechenden Hydrogensulfat besonders bevorzugt.

"Promoter" oder auch "Polarisator" im Sinne der vorliegenden Erfindung ist jedes beliebige Mittel, welches dem Fachmann als Zusatz bei der Durchführung einer Elektrolyse zur Erhöhung der Zersetzungsspannung von Wasser zu Sauerstoff oder zur Verbesserung der Stromausbeute bekannt ist. Ein Beispiel für einen derartigen im Stand der Technik verwendeten Promoter ist Thiocyanat wie beispielsweise Natrium- bzw. Ammoniumthiocyanat. Erfindungsgemäß findet ein derartiger Promoter keine Anwendung. Mit anderen Worten weist der Elektrolyt beim erfindungsgemäßen Verfahren eine Promoterkonzentration von 0 g/l auf. Durch den Verzicht auf einen Promoter während des Verfahrens entfallen beispielsweise Reinigungsanforderungen betreffend entstehende typische Elektrolysegase.

Im erfindungsgemäßen Verfahren wird eine Anode eingesetzt, welche eine auf einem leitfähigen Träger angeordnete und mit einem 3- oder 5-wertigen Element dotierte Diamantschicht umfasst. Ein Vorteil dieses Merkmals liegt in der sehr hohen Verschleissfestigkeit der Diamantbeschichtung. Langzeitversuche ergaben, dass derartige Elektroden ein Mindestlebensalter von mehr als 12 Jahre erreichen.

Dabei kann ein beliebiges, dem Fachmann bekanntes Anodenträgermaterial Verwendung finden. In einer bevorzugten Ausführungsform in der vorliegenden Erfindung ist das Trägermaterial ausgewählt aus der Gruppe bestehend aus Silicium, Germanium, Titan, Zirconium, Niob, Tantal, Molybdän, Wolfram, Carbiden dieser Elemente und/oder Aluminium bzw. Kombinationen der Elemente.

Auf dieses Trägermaterial ist die mit einem 3- oder 5-wertigen Element dotierte Diamantschicht aufgebracht. Die dotierte Diamantschicht ist somit ein n-Leiter oder ein p-Leiter. Es ist dabei bevorzugt, dass eine Bor-dotierte und/oder Phosphor-dotierte Diamantschicht eingesetzt wird. Die Menge der Dotierung wird so eingestellt, dass die gewünschte, in der Regel gerade die ausreichende, Leitfähigkeit erreicht wird. Beispielsweise kann bei einer Dotierung mit Bor das Kristallgefüge bis zu 10000 ppm Bor enthalten.

Die Diamantschicht kann vollflächig oder abschnittsweise, wie beispielsweise ausschließlich auf der Vorderseite oder ausschließlich auf der Rückseite des Trägermaterials aufgebracht sein.

Verfahren zur Aufbringung der Diamantschicht sind dem Fachmann bekannt. Die Herstellung der Diamant-Elektroden kann insbesondere in zwei speziellen CVD-Verfahren (chemical vapor deposition technic) erfolgen. Es handelt sich um das Mikrowellen-Plasma-CVD- und das Heißdraht-CVD-Verfahren. In beiden Fällen entsteht die Gasphase, die durch Mikrowellenbestrahlung oder thermisch durch heiße Drähte zum Plasma aktiviert wird, aus Methan, Wasserstoff und ggf. weiteren Zusätzen, insbesondere einer gasförmigen Verbindung des Dotierungsmittels.

Durch die Verwendung einer Borverbindung, wie Trimethylbor, kann ein p-Halbleiter bereitgestellt werden. Unter Einsatz einer gasförmigen Phosphorverbindung als Dotierungsmittel wird ein n-Halbleiter erhalten. Durch Abscheidung der dotierten Diamantschicht auf kristallinem Silicium wird eine besonders dichte und porenfreie Schicht erhalten - eine Filmdicke um 1 µm ist üblicherweise ausreichend. Die Diamantschicht wird dabei bevorzugt in einer Filmdicke von etwa 0,5 µm bis 5 µm, bevorzugt etwa 0,8 µm bis etwa 2,0 µm und insbesondere bevorzugt etwa 1,0 µm auf das erfindungsgemäß eingesetzte Anodenträgermaterial aufgebracht.

Alternativ zur Abscheidung der Diamantschicht auf einem kristallinen Material kann die Abscheidung auch auf einem selbst passivierenden Metall, wie beispielsweise Titan, Tantal, Wolfram oder Niob erfolgen. Zur Herstellung einer besonders geeigneten bordotierten Diamantschicht auf einem Silicium-Einkristall wird auf den vorerwähnten Artikel von P.A. Michaud verwiesen.

Im Rahmen der vorliegenden Erfindung ist die Verwendung einer Anode umfassend einen Niob- oder Titanträger mit einer Bor-dotierten Diamantschicht, insbesondere einer bis zu 10000 ppm im Kristallgefüge Bordotierten Diamantschicht, besonders bevorzugt.

Die im erfindungsgemäßen Verfahren eingesetzte Kathode ist bevorzugt aus Blei, Kohlenstoff, Zinn, Platin, Nickel, Legierungen dieser Elemente, Zirkon und/oder säurebeständigen Edelstählen, wie sie dem Fachmann bekannt sind, ausgebildet. Räumlich kann die Kathode beliebig ausgestaltet sein.

In der erfindungsgemäß eingesetzten Elektrolysezelle ist der Elektrolytraum zwischen Anode und Kathode ungeteilt, d.h. zwischen Anode und Kathode befindet sich kein Separator. Die Verwendung einer ungeteilten Zelle ermöglicht Elektrolytlösungen mit sehr hohen Feststoffkonzentrationen, wodurch wiederum der Energieaufwand bei der Salzgewinnung, im wesentlichen der Kristallisation und der Wasserverdampfung, direkt proportional zur Zunahme des Feststoffanteils deutlich, mindestens aber auf 25 % der einer geteilten Zelle gemindert wird. Die erfindungsgemäße Verwendung einer Rohrgeometrie, also einer Röhrenzelle, bestehend aus einem Innenrohr als Anode, bevorzugt aus aus diamantbeschichtetem Niob, und einem Aussenrohr als Kathode, bevorzugt aus säurebeständigem Edelstahl, stellt, bei gleichzeitig niedrigen Werkstoffkosten, eine vorteilhafte Konstruktion dar. Die Verwendung eines Ringspaltes als gemeinsamen Elektrolytraum ist bevorzugt und führt zu einer gleichmäßigen und damit strömungsverlustarmen Durchströmung und damit zu einer hohen Ausnutzung der zur Verfügung stehenden Elektrolyseflächen, was wiederum eine hohe Stromausbeute bedeutet. Die Fertigungskosten einer solche Zelle sind gering im Verhältnis zu einer sogenannten Flachzelle.

In einer bevorzugten Ausführungsform des erfindungsgemäßen Verfahrens sind mehrere Elektrolysezellen, vorzugsweise in Form eines Doppelrohrpakets oder zweidimensional, zusammengefasst.

Der im erfindungsgemäßen Verfahren eingesetzte Elektrolyt weist vorzugsweise einen sauren, bevorzugt schwefelsaueren, oder neutralen pH-Wert auf.

In einer weiteren bevorzugten Ausführungsform der Erfindung wird der Elektrolyt während des Verfahrens im Kreislauf durch die Elektrolysezelle bewegt. Dadurch wird eine, der Zersetzung der Persulfate beschleunigende und somit unerwünschte hohe Elektrolyttemperatur in der Zelle verhindert.

In einer weiteren bevorzugten Ausführungsform umfasst das Verfahren ein Ausschleusen von Elektrolytlösung aus dem Elektrolytkreislauf. Dies kann insbesondere zur Gewinnung von erzeugtem Peroxodisulfat erfolgen. Eine weitere bevorzugte Ausführungsform betrifft deshalb die Gewinnung von erzeugten Peroxodisulfaten durch Kristallisation und Abtrennung der Kristalle aus der Elektrolytlösung unter Bildung einer Elektrolytlauge, wobei die Elektrolytlösung zuvor vorzugsweise aus dem Elektrolytkreislauf ausgeschleust wurde. Eine weitere bevorzugte Ausführungsform umfasst ein Rezirkulieren der Elektrolyt-Mutterlauge, insbesondere dann, wenn zuvor erzeugte Peroxodisulfate abgetrennt wurden, unter Erhöhung des Gehalts an Säure, Sulfat und/oder Hydrogensulfat in die Elektrolysezelle.

Die anodische Oxidation wird erfindungsgemäß bevorzugt bei einer anodischen Stromdichte von 50-1500 mA/cm² und stärker bevorzugt etwa 50-1200 mA/cm², durchgeführt. Eine besonders bevorzugt verwendete Stromdichte liegt im Bereich von 60-975 mA/cm².

Der im erfindungsgemäßen Verfahren eingesetzte Elektrolyt weist vorzugsweise einen Gesamtfeststoffgehalt von etwa 0,5 bis 650 g/l auf. Der (Arbeits-)Elektrolyt enthält bevorzugt etwa 100 bis etwa 500 g/l Persulfat, stärker bevorzugt etwa 150 bis etwa 450 g/l Persulfat und am stärksten bevorzugt 250-400 g/l Persulfat. Das erfindungsgemäße Verfahren ermöglicht somit insbesondere hohe Feststoffkonzentrationen in der Elektrolytlösung, ohne Zugabe eines potentialerhöhenden Mittels bzw. Promoters und den daraus resultierenden Anforderungen an Abgas und Abwasserbehandlung bei gleichzeitig hohen Stromausbeuten bei der Peroxodisulfatherstellung.

Ferner enthält die Elektrolytlösung bevorzugt etwa 0,1 bis etwa 3,5 Mol Schwefelsäure pro Liter (I) Elektrolytlösung, stärker bevorzugt 1-3 Mol Schwefelsäure pro I Elektrolytlösung und am stärksten bevorzugt 2,2-2,8 Mol Schwefelsäure pro I Elektrolytlösung.

Zusammenfassend wird im erfindungsgemäßen Verfahren insbesondere bevorzugt eine Elektrolyt mit folgender Zusammensetzung verwendet: pro Liter Elektrolyt 150 bis 500 g Persulfat und 0,1 bis 3,5 Mol Schwefelsäure pro Mol Elektrolytlösung. Der gesamte Feststoffgehalt beträgt bevorzugt 0,5g/l bis 650 g/l, stärker bevorzugt 100-500 g/l und am stärksten bevorzugt 250-400 g/l, wobei der Sulfatanteil dabei schwankend ist. Der Promoteranteil ist 0 g/l. Beschrieben wird ferner eine aus einzelnen Bauteilen aufgebaute, ungeteilte Elektrolysezelle, eine aus mehreren solcher Elektrolysezellen aufgebaute Elektrolysevorrichtung, und deren Verwendung zur Oxidation eines Elektrolyts.

Unter "Elektrolyse" versteht man eine beim Stromdurchgang durch einen Elektrolyten hervorgerufene chemische Veränderung, die sich in einer direkten Umwandlung von elektrischer Energie in chemische Energie durch den Mechanismus der Elektroden-Reaktionen und der lonenwanderung ausdrückt. Die technisch wohl bedeutendste elektrochemische Umsetzung ist die Elektrolyse von Kochsalzlösung, bei der Natronlauge und Chlorgas entsteht. Auch die Herstellung von anorganischen Peroxiden wird heutzutage großtechnisch in Elektrolysezellen durchgeführt.

Bei großtechnischen Prozessen ist es insbesondere wünschenswert, dass die Reaktionen bei hohen Konzentrationen an Edukten und entsprechend Produkten gefahren werden können. Hohe Produkt-Konzentrationen gewährleisten eine leichte Aufarbeitung des Endprodukts, da bei in Lösung befindlichen Reaktionsprodukten das Lösungsmittel entfernt werden muss. Bei der Elektrolyse von hochkonzentrierten Elektrolyten kann somit auch der Energieaufwand der nachgeschalteten Aufarbeitung der Elektrolyseprodukte gesenkt werden.

Anwendungen mit sehr hohen Feststoffanteilen stellen allerdings hohe Anforderungen an die Bauteile der Elektrolysezelle aufgrund der abrasiven Wirkung des Elektrolyts. Insbesondere das Diaphragma, das in geteilten Elektrolysezellen eine Mischung der Reaktionsprodukte des Anoden- und Kathodenraums verhindert, hält Elektrolyseprozessen bei hohen Konzentrationen nicht dauerhaft stand. Bei hohen Feststoffanteilen kann daher eine Elektrolyse nur in ungeteilten Zellen durchgeführt werden, bei denen der Anodenraum und der Kathodenraum nicht durch den Einsatz einer geeigneten Membran räumlich getrennt sein müssen. Solche ungeteilten Zellen kommen insbesondere dann zum Einsatz, wenn weder Edukte noch Produkte, die an Anode oder Kathode hergestellt werden, in störender Weise durch den jeweils anderen Elektrodenprozess verändert werden oder miteinander reagieren.

Des Weiteren müssen auch die Anoden- und Kathodenwerkstoffe die mechanischen Anforderungen bei hohen Feststoffkonzentrationen erfüllen und deshalb äußerst verschleißfest sein.

Um die Elektrolyse möglichst wirtschaftlich zu gestalten, müssen die Elektrolysezellen so ausgelegt sein, dass die Elektrolyse bei möglichst hohen Stromdichten durchgeführt werden kann. Dies ist nur möglich, wenn Anode und Kathode eine gute elektrische Leitfähigkeit besitzen und chemisch gegenüber dem Elektrolyt inert sind. Üblicherweise wird als Anodenmaterial Graphit oder Platin verwendet. Diese Materialien haben allerdings den Nachteil, dass sie bei hohen Feststoffkonzentrationen keine ausreichende Abrasionsbeständigkeit aufweisen.

Die Herstellung mechanisch überaus stabiler und inerter Elektroden wird in DE 199 11 746 offenbart. Dabei werden Elektroden mit einer elektrisch leitfähigen Diamantschicht beschichtet, wobei die Diamantschicht durch ein chemisches Gasabscheidungs-Verfahren (CVD) aufgebracht wird.

Aufgabe war es, eine Elektrolysezelle bereitzustellen, die einen kontinuierlichen und optimierten Elektrolyseprozess bei hohen Feststoffkonzentrationen (bis etwa 650 g/l) und bei hohen Stromdichtebereichen (bis etwa 1500 mA/cm²) ermöglicht. Die Elektrolysezelle soll auf die durchzuführenden elektrochemischen Reaktionen angepasst werden und einzelne Bauteile einfach ausgewechselt werden können, ohne dass der eigentliche Zellkörper zerstört wird.

Überraschenderweise konnte die Aufgabe durch eine Elektrolysezelle umfassend die Bauteile:
(a) mindestens eine röhrenförmige Kathode,
(b) mindestens eine stab- oder röhrenförmige Anode, die einen mit einer leitfähigen Diamantschicht beschichteten leitfähigen Träger umfasst,
(c) mindestens ein Zulaufrohr,
(d) mindestens ein Ablaufrohr und
(e) mindestens eine Verteilereinrichtung,
gelöst werden.

Bevorzugt ist in der Elekrolysezelle Anode und Kathode konzentrisch zueinander angeordnet, so dass sich bevorzugt der Elektrolytraum als Ringspalt zwischen innen liegender Anode und außen liegender Kathode bildet. In dieser Ausführungsform ist also der Durchmesser der Kathode größer als der der Anode.

In einer bevorzugten Ausführungsform enthält der Elektrolytraum keine Membran oder kein Diaphragma. In diesem Fall handelt es sich um eine Elektrolysezelle mit einem gemeinsamen Elektrolytraum, d.h. die Elektrolysezelle ist ungeteilt.

Bevorzugt liegt der Abstand zwischen Anodenaußenfläche und Kathodeninnenfläche zwischen 1-20 mm, stärker bevorzugt zwischen 1-15 mm, noch stärker bevorzugt zwischen 2-10 mm und am stärksten bevorzugt zwischen 2-6 mm.

Der Innendurchmesser der Kathode beträgt bevorzugt zwischen 10-400 mm, stärker bevorzugt zwischen 20-300 mm, noch stärker bevorzugt zwischen 25-250 mm.

In einer bevorzugten Ausführungsform sind Anode und Kathode jeweils unabhängig voneinander zwischen 20-120 cm, stärker bevorzugt zwischen 25-75 cm lang.

Die Länge des Elektrolytraums beträgt bevorzugt mindestens 20 cm, stärker bevorzugt mindestens 25 cm, und maximal bevorzugt 120 cm, stärker bevorzugt 75 cm.

Die Kathode ist bevorzugt aus Blei, Kohlenstoff, Zinn, Platin, Nickel, Legierungen dieser Elemente, Zirkon und/oder Eisenlegierungen, insbesondere aus Edelstahl, insbesondere säurebeständigem Edelstahl. In einer bevorzugten Ausführungsform ist die Kathode aus säurebeständigem Edelstahl.

Das Basismaterial der stab- oder röhrenförmigen, bevorzugt röhrenförmigen, Anode ist bevorzugt Silicium, Germanium, Titan, Zirkon, Niob, Tantal, Molybdän, Wolfram, Carbiden dieser Elemente, und/oder Aluminium, bzw. Kombinationen der Elemente.

Das Anodenträgermaterial kann identisch mit dem Anodenbasismaterial oder verschieden sein. In einer bevorzugten Ausführungsform fungiert das Anodenbasismaterial als leitfähiger Träger. Als leitfähiger Träger kann ein beliebiges, dem Fachmann bekanntes leitfähiges Material verwendet werden. Besonders bevorzugte Trägermaterialien sind Silicium, Germanium, Titan, Zirkon, Niob, Tantal, Molybdän, Wolfram, Carbiden dieser Elemente, und/oder Aluminium, bzw. Kombinationen der Elemente. Besonders bevorzugt wird als leitfähiger Träger Silicium, Titan, Niob, Tantal, Wolfram oder Carbide dieser Elemente, stärker bevorzugt Niob oder Titan, noch stärker bevorzugt Niob, verwendet.

Auf dieses Trägermaterial ist eine leitfähige Diamantschicht aufgebracht. Die Diamantschicht kann mit mindestens einem 3- oder mindestens einem 5-wertigen Haupt- oder Nebengruppenelement dotiert sein. Die dotierte Diamantschicht ist somit ein n-Leiter oder ein p-Leiter. Es ist dabei bevorzugt, dass eine Bor-dotierte und/oder Phosphor-dotierte Diamantschicht eingesetzt wird. Die Menge der Dotierung wird so eingestellt, dass die gewünschte, in der Regel gerade die ausreichende, Leitfähigkeit erreicht wird. Beispielsweise kann bei einer Dotierung mit Bor das Kristallgefüge bis zu 10000 ppm, bevorzugt von 10 ppm bis 2000 ppm, Bor und/oder Phosphor enthalten.

Die Diamantschicht kann vollflächig oder abschnittsweise, bevorzugt auf der gesamten Außenfläche der stab- oder röhrenförmigen Anode aufgebracht sein. Bevorzugt ist die leitfähige Diamantschicht porenfrei.

Verfahren zur Aufbringung der Diamantschicht sind dem Fachmann bekannt. Die Herstellung der Diamantelektroden kann insbesondere in zwei speziellen CVD-Verfahren (Chemical Vapor Deposition) erfolgen. Es handelt sich um das Mikrowellenplasma-CVD- und das Heißdraht-CVD-Verfahren. In beiden Fällen entsteht die Gasphase, die durch eine Mikrowellenbestrahlung oder thermisch durch heiße Drähte zum Plasma aktiviert wird, aus Methan, Wasserstoff und ggf. weiteren Zusätzen, insbesondere einer gasförmigen Verbindung des Dotierungsmittels.

Durch die Verwendung der Bor-Verbindung, wie Trimethylbor, kann ein p-Halbleiter bereitgestellt werden. Unter Einsatz einer gasförmigen Phosphorverbindung als Dotierungsmittel wird ein n-Halbleiter erhalten. Durch Abscheidung der dotierten Diamantschicht auf kristallinem Silicium wird eine besonders dichte und porenfreie Schicht erhalten. Die Diamantschicht wird dabei bevorzugt in einer Filmdicke von etwa 0,5-5 µm, bevorzugt etwa 0,8-2,0 µm und insbesondere bevorzugt von etwa 1,0 µm auf den erfindungsgemäß verwendeten leitfähigen Träger aufgebracht. In einer anderen Ausführungsform ist die Diamantschicht bevorzugt in einer Filmdicke von 0,5-35 µm, bevorzugt 5-25 µm, am meisten bevorzugt 10-20 µm, auf den erfindungsgemäß verwendeten leitfähigen Träger aufgebracht.

Alternativ zur Abscheidung der Diamantschicht auf ein kristallines Material kann die Abscheidung auch auf einem selbst passivierenden Metall, wie beispielsweise Titan, Tantal, Wolfram, oder Niob, erfolgen. Zur Herstellung einer besonders geeigneten Bor-dotierten Diamantschicht auf einem Silicium-Einkristall wird auf P.A. Michaud (Electrochemical and Solid State Letters, 3(2) 77-79 (2000)) verwiesen.

Im Rahmen der vorliegenden Erfindung ist die Verwendung einer Anode umfassend einen Niob- oder Titanträger mit einer Bor-dotierten Diamantschicht, insbesondere mit einer bis zu 10000 ppm Bor dotierten Diamantschicht, besonders bevorzugt.

Die Diamant-beschichteten Elektroden zeichnen sich durch eine sehr hohe mechanische Festigkeit und Abrasionsbeständigkeit aus.

Bevorzugt ist die Anode oder/und die Kathode, stärker bevorzugt die Anode und die Kathode, noch stärker bevorzugt die Anode über die Verteilereinrichtung mit der Stromquelle verbunden. Für den Fall, dass Anode und Kathode über die Verteilereinrichtung mit der Stromquelle verbunden sind, muss gewährleistet sein, dass die Verteilereinrichtung entsprechend elektrisch isoliert ist. In jedem Fall ist auf einen guten elektrischen Kontakt zwischen Anode oder/und Kathode und Verteilereinrichtung zu achten.

Die Verteilereinrichtung sorgt ferner für eine homogene Einspeisung des Elektrolyts aus dem Zulaufrohr in den Elektrolytraum. Nachdem der Elektrolyt den Elektrolytraum passiert hat, wird der umgesetzte Elektrolyt (Elektrolyseprodukt) effektiv mit Hilfe mindestens einer stromaufwärts befindlichen Verteilereinrichtung gesammelt und über ein Ablaufrohr abgeführt.

Die Verteilereinrichtungen bestehen unabhängig voneinander vorzugsweise aus Silicium, Germanium, Titan, Zirkon, Niob, Tantal, Molybdän, Wolfram, Karbiden dieser Elemente und/oder Aluminium bzw. Kombinationen der Elemente, insbesondere bevorzugt aus Titan.

Die Verteilereinrichtungen weisen bevorzugt mindestens eine Anschlussstelle für mindestens ein Ab- oder Zulaufrohr und eine Anschlussstelle für die Anode auf. Die Anschlussstelle für die Anode bildet ein ggf. geschlossener Hohlzylinder, der bündig mit dem Anodenrohr bzw. -stab abschließt. Im Falle von röhrenförmigen Anoden kann der Hohlzylinder in der Verteilereinrichtungen das Anodenrohr dicht abschließen, so dass kein Elektrolyt ins Innere der Anode gelangen kann. Alternativ kann die Anschlussstelle der Verteilereinrichtung an die Anode eine Entlastungsbohrung in das Anodenrohr aufweisen. Dadurch wird verhindert, dass bei zu hohen Drücken am Verteilerelement Elektrolyt in das Anodenrohr abfließen kann.

Der ggf. geschlossene Hohlzylinder der Verteilereinrichtung kann auf das Trägermaterial der Anode oder auch direkt auf den diamantbeschichteten Träger angebracht werden. Im letzteren Fall wird also der Träger und die Verteilereinrichtung durch die leitfähige Diamantschicht voneinander getrennt. In einer besonders bevorzugten Ausführungsform ist die Verteilereinrichtung mit der Anode irreversibel verbunden, besonders bevorzugt verschweißt. Dies ist insbesondere vorteilhaft, wenn bei hohen Stromstärken gearbeitet wird. Beispielsweise können die Anode und die Verteilereinrichtung durch Diffusionsschweißen, Elektronenstrahlschweißen oder Laserschweißen verschweißt werden.

Über den Umfang des Hohlzylinders der Verteilereinrichtung sind radiale Bohrungen verteilt. Bevorzugt weist die Verteilereinrichtung 3, stärker bevorzugt 4 und noch stärker bevorzugt 5 radiale Bohrungen auf. Durch die radialen Bohrungen in der Verteilereinrichtung kann der Elektrolyt homogen und strömungsgünstig in den Elektrolytraum verteilt werden und nach Passage des Elektrolytraums das Elektrolyseprodukt effektiv abgeführt werden.

Der Elektrolyt wird bevorzugt über das Zulaufrohr der Elektrolysezelle und insbesondere der Verteilereinrichtung zugeführt. Das Elektrolyseprodukt wird bevorzugt über das Ablaufrohr aus der Elektrolysezelle abgeführt, insbesondere nachdem das Elektrolyseprodukt in der Verteilereinrichtung gesammelt wurde.

In einer bevorzugten Ausführungsform ist die Verteilereinrichtung so ausgebildet, dass sie auch die röhrenförmige Kathode dicht abschließt, so dass kein Elektrolyt oder Elektrolyseprodukt aus der Kathode austreten kann.

Die Verteilereinrichtung erfüllt unabhängig voneinander mehrere Aufgaben:
- Abdichtung der röhrenförmigen Anode, so dass kein Elektrolyt in den Anodeninnenraum eintreten kann oder Druckregulierung durch Entlastungsbohrung in den Anodenraum oder/und
- elektrische Kontaktierung der Anode oder/und Kathode mit der Stromquelle oder/und
- strömungsgünstige und homogene Verteilung des Elektrolyten in den Elektrolytraum (optimale hydraulische Verteilung über die gesamte Austauschfläche) oder/und
- effektive Abführung des Elektrolyseprodukts aus dem Elektrolytraum oder/und
- Abdichtung der röhrenförmigen Kathode oder/und
- Verringerung der Strömungsverluste.

Die Bauteile Anode, Kathode, Verteilereinrichtung, Zu- und Ablaufrohr können durch entsprechende, dem Fachmann bekannte, Montagevorrichtungen zu einer Elektrolysezelle zusammengebaut werden.

Durch die modulare Bauweise aus Anode, Kathode, Verteilereinrichtung, Zuund Ablaufrohr können die einzelnen Bauteile in verschiedenen Werkstoffen ausgebildet sein und bei Beschädigung einzeln ausgetauscht bzw. ersetzt werden. Es ist somit gelungen, auf einfache Weise die erfindungsgemäße Diamantanode und die anderen Bauteile, die aus preiswerteren Werkstoffen hergestellt werden, miteinander zu einer in der Bauweise sehr kompakten Elektrolysezelle zu verbinden.

Die röhrenförmige Elektrolysezelle zeichnet sich darüber hinaus durch hohe Festigkeit bei gleichzeitig geringem Materialeinsatz aus. Teile, die beispielsweise aufgrund der abrasiv wirkenden Elektrolyte mit der Zeit verschleißen, können einzeln ausgetauscht werden, so dass auch in dieser Beziehung ein wirtschaftlicher Materialeinsatz gewährleistet ist. In der röhrenförmigen Elektrolysezelle wird der Elekrolytraum strömungsgünstig angeströmt, wodurch Strömungsverluste vermieden und die Oberfläche für den elektrochemischen Stoffaustausch optimal ausgenutzt werden. Ein kontinuierlicher und homogener Elektrolyseprozess bei hohen Feststoffkonzentrationen und Stromdichtebereichen ist aufgrund der Elektrodenmaterialien und Elektrodenanordnung möglich.

Ein weiterer Aspekt ist eine Elektrolysevorrichtung, die mindestens zwei Elektrolysezellen umfasst, wobei der Elektrolyt die Elektrolysezellen nacheinander durchläuft und die Elektrolysezellen elektrochemisch parallel geschaltet betrieben werden. Somit sind die Anlagenleistungen flexibel und ohne Grenzen ausführbar.

Die Elektrolysezelle oder die Elektrolysevorrichtung ist insbesondere zur Oxidation eines Elektrolyts geeignet. Wie oben ausgeführt eignet sich die ungeteilte Elektrolysezelle insbesondere dann zur Oxidation eines Elektrolyten, wenn weder Elektrolytnoch Elektrolyseprodukt, die an Anode oder Kathode hergestellt oder umgesetzt werden, in störender Weise durch den jeweils anderen Elektrodenprozess verändert werden oder miteinander reagieren.

Die Elektrolysezellen können mit einer Stromdichte zwischen 50-1500 mA/cm², bevorzugt 50-1200 mA/cm², stärker bevorzugt 60-975 mA/cm² betrieben werden und ermöglichen somit großtechnische und wirtschaftliche Prozesse.

Die erfindungsgemäßen Elektrolysezellen/Elektrolysevorrichtungen können darüber hinaus bei sehr hohen Feststoffgehalten zwischen 0,5-650 g/l, bevorzugt 100-500 g/l, stärker bevorzugt 150-450g/l und noch stärker bevorzugt 250-400 g/l, eingesetzt werden.

Die Elektrolysezellen/-vorrichtungen sind insbesondere geeignet zur anodischen Oxidation von Sulfat zu Peroxodisulfat.

Die Elektrolysezellen/Elektrolysevorrichtungen haben sich insbesondere zur Herstellung von Peroxodisulfaten bewährt.

Es ist im Stand der Technik bekannt, Alkalimetall- und Ammoniumperoxodisulfat durch anodische Oxidation einer das entsprechende Sulfat oder Hydrogensulfat enthaltenden wässrigen Lösung herzustellen und das dabei entstandene Salz durch Kristallisation aus dem Anolyt zu gewinnen. Da bei diesem Verfahren die Zersetzungsspannung über der Zersetzungsspannung der anodischen Sauerstoffbildung aus Wasser liegt, wird zur Erhöhung der Zersetzungsspannung des Wassers zu Sauerstoff (Sauerstoffüberspannung) an einer üblicherweise verwendeten Platinanode ein sogenannter Promoter oder Polarisator, üblicherweise Thiocyanat als Natrium- bzw. Ammoniumthiocyanat eingesetzt.

Rossberger (US 3915816 (A)) beschreibt ein Verfahren zur direkten Herstellung von Natriumpersulfat. Als Elektrolysezellen werden dabei ungeteilte Zellen mit platinbeschichteten Anoden auf Titanbasis beschrieben. Die dargestellten Stromausbeuten beruhen auf Zugabe eines potentialerhöhenden Promoters.

Gemäß DE 27 57 861 wird Natriumperoxodisulfat mit einer Stromausbeute um 70 bis 80 % in einer Elektrolysezelle mit einer durch ein Diaphragma geschützten Kathode und einer Platinanode hergestellt, indem eine neutrale wässrige Anolytlösung mit einem Anfangsgehalt von 5 bis 9 Gew.-% Natriumionen, 12 bis 30 Gew.-% Sulfationen, 1 bis 4 Gew.-% Ammoniumionen, 6 bis 30 Gew.-% Peroxodisulfationen und einem potentialerhöhenden Promoter, wie insbesondere Thiocyanat, unter Verwendung einer Schwefelsäure-Lösung als Katholyt bei einer Stromdichte von mindestens 0,5 bis 2 A/cm² elektrolysiert wird. Nach dem Auskristallisieren und Abtrennen von Peroxodisulfat aus dem Anolyten wird die Mutterlauge mit dem Kathodenprodukt vermischt, neutralisiert und wieder der Anode zugeführt.

Nachteile dieses Verfahrens sind:
1. Um die Sauerstoffentwicklung zu vermindern ist der Einsatz eines Promoters notwendig.
2. Um die beschriebenen hohen Stromausbeuten zu erreichen, ist es erforderlich, dass Anode und Kathode durch den Einsatz einer geeigneten Membran räumlich getrennt sind. Die hierzu erforderlichen Membranen sind sehr stark abrasionsempfindlich.
3. Das Erfordernis einer hohen Stromdichte und damit eines hohen Anodenpotentials, um eine wirtschaftlich akzeptable Stromausbeute zu erhalten.
4. Die mit der Herstellung der Platinanode verbundenen Probleme insbesondere mit Hinblick auf den Erhalt einer für technische Zwecke akzeptablen Stromausbeute und hohen Lebensdauer der Anode. Beispielhaft zu nennen ist hier der kontinuierliche Platinabtrag, der bis zu 1 g/t Produkt im Persulfat vorhanden sein kann. Dieser Platinabtrag wirkt einerseits produktverunreinigend und führt andererseits zum Verbrauch eines wertvollen Rohstoffs wodurch nicht zuletzt auch die Verfahrenskosten erhöht werden.
5. Die Herstellung von Persulfaten mit niedrigem Löslichkeitsprodukt, i.w. Kalium- und Natriumpersulfat, ist so nur in extrem hoher Verdünnung möglich. Dies macht einen hohen Energieeintrag bei der Kristallbildung erforderlich.
6. Bei Verwendung des sogenannten Konvertierverfahren müssen hergestellte Persulfate aus einer Ammoniumpersulfatlösung umkristallisiert werden. Hieraus resultiert in der Regel eine verringerte oder sogar mangelnde Reinheit des Produktes.

EP-B 0 428 171 offenbart eine Elektrolysezelle vom Filterpressentyp zur Herstellung von Peroxoverbindungen, darunter Ammoniumperoxodisulfat, Natriumperoxodisulfat und Kaliumperoxodisulfat. Als Anoden werden hier heißisostatisch auf einem Ventilmetall aufgebrachte Platinfolien verwendet. Als Anolyt wird eine einen Promoter und Schwefelsäure enthaltenden Lösung des entsprechenden Sulfats eingesetzt. Auch dieses Verfahren weist die zuvor genannten Probleme auf.

Im Verfahren nach DE 199 13 820 werden Peroxodisulfate durch anodische Oxidation einer neutrales Ammoniumsulfat enthaltenden wässrigen Lösung hergestellt. Zum Zwecke der Herstellung von Natrium- oder Kaliumperoxodisulfat wird die aus der anodischen Oxidation erhaltene Lösung, welche Ammoniumperoxodisulfat enthält, mit Natronlauge oder Kaliumlauge umgesetzt. Nach der Kristallisation und Abtrennung des entsprechenden Alkalimetallperoxodisulfats wird die Mutterlauge im Gemisch mit dem bei der Elektrolyse erzeugten Katholyt recycliert. Auch bei diesem Verfahren erfolgt die Elektrolyse in Gegenwart eines Promoters an einer Platinelektrode als Anode.

Obgleich Peroxodisulfate bereits seit Jahrzehnten in technischem Maßstab durch anodische Oxidation an einer Platinanode gewonnen werden, haften diesen Verfahren weiterhin gravierende Nachteile an (siehe auch vorausstehende Aufzählung). Es ist immer ein Zusatz von Promoter, auch als Polarisator bezeichnet, erforderlich, um die Sauerstoffüberspannung zu erhöhen und die Stromausbeute zu verbessern. Als Oxidationsprodukte dieser Promoteren, welche bei der anodischen Oxidation zwangsläufig als Nebenprodukte entstehen, gelangen toxische Substanzen in das Anodenabgas und müssen in einer Gaswäsche entfernt werden. Hohe Stromausbeuten erfordern ferner eine Trennung von Anolyt und Katholyt. Die üblicherweise ganzflächig mit Platin bedeckten Anoden erfordern stets eine hohe Stromdichte. Dadurch kommt es zu einer Strombelastung des Anolytvolumens, des Separators und der Kathode, wodurch zusätzliche Maßnahmen zur Herabsetzung der kathodischen Stromdichte durch eine dreidimensionale Strukturierung der Elektrolysezelle und eine Aktivierung erforderlich werden. Hinzu kommt eine hohe thermische Belastung der labilen Peroxodisulfatlösung. Um diese Belastung zu minimieren, müssen konstruktive Maßnahmen ergriffen werden, und der Kühlaufwand steigt zusätzlich. Wegen der limitierten Wärmeabfuhr muss die Elektrodenfläche begrenzt werden, und hiermit steigt der Installationsaufwand pro Zelleneinheit. Um die hohe Strombelastung zu bewältigen, müssen in der Regel zusätzlich Elektroden-Stützmaterialien mit hohen Wärmeübertragungseigenschaften verwendet werden, die ihrerseits korrosionsanfällig und teuer sind.

P.A. Michaud et al. lehren in Electro Chemical and Solid-State Letters, 3(2) 77-79 (2000) die Herstellung von Peroxodischwefelsäure durch anodische Oxidation von Schwefelsäure unter Verwendung einer mit Bor dotierten Diamant-Dünnschichtelektrode. Dieses Dokument lehrt, dass derartige Elektroden eine höhere Überspannung für Sauerstoff aufweisen, als Platinelektroden. Die Druckschrift gibt aber keinen Hinweis auf die technische Herstellung von Ammonium- und Alkalimetallperoxodisulfaten unter Verwendung von mit Bor dotierten Diamant-Dünnschichtelektroden. Dabei ist nämlich bekannt, dass sich Schwefelsäure einerseits und Hydrogensulfate insbesondere neutrale Sulfate andererseits bei der anodischen Oxidation sehr unterschiedlich verhalten. Trotz der erhöhten Überspannung des Sauerstoffs an der mit Bor dotierten Diamant-Elektrode ist die Hauptnebenreaktion neben der anodischen Oxidation von Schwefelsäure die Entwicklung von Sauerstoff und zusätzlich von Ozon.

Im Zuge ihrer im Patent EP 1148155 B1 beschriebenen Erfindung erkannten Stenner und Lehmann bereits 2001, dass bei der Verwendung einer diamantbeschichteten, geteilten Elektrolysezelle zur Herstellung von Persulfaten kein zusätzlicher Promoter erforderlich ist um dennoch solch hohe Stromausbeuten zu erzielen. Nachteil dieses Verfahrens ist vor allem aufgrund der empfindlichen Separatoren, wie bereits oben beschrieben, dass die Herstellung von Persulfaten mit niedrigem Löslichkeitsprodukt, i.w. Kalium- und Natriumpersulfat, nur mit extrem hoher Verdünnung möglich ist, also unter der Löslichkeitsgrenze, was einen hohen Energieeintrag bei der Kristallbildung und dem Salzaustrag im Zuge der Verdampfung und Trocknung erfordert.

Das für die anodische Oxidation eingesetzte Salz aus der Reihe Ammoniumsulfat, Alkalimetallsulfat und/oder der entsprechenden Hydrogensulfate kann ein beliebiges Alkalimetallsulfat oder entsprechendes Hydrogensulfat sein. Im Rahmen der vorliegenden Anmeldung ist jedoch die Verwendung von Natrium- und/oder Kaliumsulfat und/oder dem entsprechenden Hydrogensulfat besonders bevorzugt.

In der erfindungsgemäß eingesetzten Elektrolysezelle ist der Elektrolytraum zwischen Anode und Kathode ungeteilt, d.h. zwischen Anode und Kathode befindet sich kein Separator. Die Verwendung einer ungeteilten Zelle ermöglicht Elektrolytlösungen mit sehr hohen Feststoffkonzentrationen, wodurch wiederum der Energieaufwand bei der Salzgewinnung, im wesentlichen der Kristallisation und der Wasserverdampfung, direkt proportional zur Zunahme des Feststoffanteils deutlich, mindestens aber auf 25 % der einer geteilten Zelle gemindert wird. Erfindungsgemäß ist auch nicht die Verwendung eines Promoters notwendig.

"Promoter" im Sinne der vorliegenden Erfindung ist jedes beliebige Mittel, welches dem Fachmann als Zusatz bei der Durchführung einer Elektrolyse zur Erhöhung der Zersetzungsspannung von Wasser zu Sauerstoff oder zur Verbesserung der Stromausbeute bekannt ist. Ein Beispiel für einen derartigen im Stand der Technik verwendeten Promoter ist Thiocyanat wie beispielsweise Natrium- bzw. Ammonium-thiocyanat.

Der eingesetzte Elektrolyt weist vorzugsweise einen sauren, bevorzugt schwefelsaueren, oder neutralen pH-Wert auf.

Der Elektrolyt kann während des Verfahrens im Kreislauf durch die Elektrolysezelle bewegt werden. Dadurch wird eine, die Zersetzung der Persulfate beschleunigende und somit unerwünschte hohe Elektrolyttemperatur in der Zelle verhindert.

Ein Ausschleusen von Elektrolytlösung aus dem Elektrolytkreislauf erfolgt zur Gewinnung von erzeugtem Peroxodisulfat. Das erzeugte Peroxodisulfat kann durch Kristallisation und Abtrennung der Kristalle aus der Elektrolytlösung unter Bildung einer Elektrolytlauge gewonnen werden.

Der eingesetzte Elektrolyt weist vorzugsweise zu Beginn der Elektrolyse einen Gesamtfeststoffgehalt von etwa 0,5 bis 650 g/l auf. Der Elektrolyt enthält am Anfang der Umsetzung bevorzugt etwa 100 bis etwa 500 g/l Sulfat, stärker bevorzugt etwa 150 bis etwa 450 g/l Sulfat und am stärksten bevorzugt 250-400 g/l Sulfat. Die Verwendung der erfindungsgemäßen Elektrolysezelle/-vorrichtung ermöglicht somit hohe Feststoffkonzentrationen in der Elektrolytlösung, ohne Zugabe eines potentialerhöhenden Mittels bzw. Promoters und den daraus resultierenden Anforderungen an Abgas und Abwasserbehandlung bei gleichzeitig hohen Stromausbeuten bei der Peroxodisulfatherstellung.

Ferner enthält die Elektrolytlösung bevorzugt etwa 0,1 bis etwa 3,5 Mol Schwefelsäure pro Liter (I) Elektrolytlösung, stärker bevorzugt 1-3 Mol Schwefelsäure pro I Elektrolytlösung und am stärksten bevorzugt 2,2-2,8 Mol Schwefelsäure pro I Elektrolytlösung.

Zusammenfassend wird im erfindungsgemäßen Verfahren insbesondere bevorzugt ein Elektrolyt mit folgender Zusammensetzung verwendet: pro Liter Start-Elektrolyt 150 bis 500 g Sulfat und 0,1 bis 3,5 Mol Schwefelsäure pro I Elektrolytlösung. Der gesamte Feststoffgehalt beträgt bevorzugt 0,5 g/l bis 650 g/l, stärker bevorzugt 100-500 g/l und am stärksten bevorzugt 250-400 g/l. Der Promoteranteil ist 0 g/l.

### Figuren

- **Figur 1:**: Stromausbeuten im Vergleich unterschiedlicher Zelltypen mit und ohne Rhodanid (Promoter).
- **Figur 2a:**: Strom / Spannung in Pt/HIP- und Diamant-Elektroden.
- **Figur 2b:**: Strom / Ausbeute in Pt/HIP- und Diamant-Elektroden.
- **Figur 3:**: Elektrolysezelle - Draufsicht
- **Figur 4:**: Querschnitt einer Elektrolysezelle
- **Figur 5:**: Einzelbauteile der Elektrolysezelle
- **Figur 6:**: Verteilereinrichtung

Figur 3 zeigt eine mögliche Ausführungsform einer Elektrolysezelle gemäß der vorliegenden Erfindung.

Ein Querschnitt dieses Modells ist in Figur 4 schematisch dargestellt. Durch das Zulaufrohr (1) gelangt der Elektrolyt in die Verteilereinrichtung (2a) und wird von dort strömungsgünstig dem Elektrolytraum (3) zugeführt. Der Elektrolytraum (3) wird durch den Ringspalt zwischen der Außenfläche der Anode (4) und der Innenfläche der Kathode (5) gebildet. Das Elektrolyseprodukt wird von Verteilereinrichtung (2b) gesammelt und in das Ablaufrohr (6) überführt. Dichtungen (7) schließen den Elektrolytraum zwischen Zulauf- bzw. Ablaufrohr und Innenfläche der Kathode ab.

In einer bevorzugten Ausführungsform kann die Verteilereinrichtung (2) so ausgeführt sein, dass die Verteilereinrichtung gleichzeitig die Abdichtung des Elektrolytraums übernimmt.

Figur 5 zeigt die Einzelbauteile der Elektrolysezelle. Die Nummerierung ist analog Figur 4. Weitere Bauteile zur Abdichtung der Elektrolysezelle und zur Montage sind in Figur 5 gezeigt, aber nicht nummeriert. Diese Bauteile sind dem Fachmann bekannt und können beliebig ausgetauscht werden.

Figur 6 ist eine vergrößerte Darstellung der Verteilereinrichtung (2). Die Verteilereinrichtungen weist eine Anschlussstelle (21) für ein Ab- oder Zulaufrohr und eine Anschlussstelle (22) für die Anode (4) auf. Die Anschlussstelle für die Anode bildet ein Hohlzylinder, der bündig mit dem Anodenrohr bzw. -stab (4) abschließt.

Über den Umfang des Hohlzylinders der Verteilereinrichtung sind radiale Bohrungen (23) verteilt. Durch die radialen Bohrungen (23) in der Verteilereinrichtung kann der Elektrolyt homogen in den Elektrolytraum eingespeist werden und nach Passage des Elektrolytraums effektiv abgeführt werden. Bevorzugt weist die Verteilereinrichtung 3, stärker bevorzugt 4 und noch stärker bevorzugt 5 radiale Bohrungen auf.

### Beispiel

Die Herstellung der verschiedenen Peroxodisulfate geschieht nach folgenden Mechanismen:

### Natriumperoxodisulfat:

Anodenreaktion: 2SO₄²⁻ → S₂O₈²⁻+ 2e⁻
Kathodenreaktion H⁺ + 2e⁻ → H₂↑
Kristallisation: 2Na⁺ + S₂O₈²⁻ Na₂S₂O₈↓
Gesamt Na₂SO₄ + H₂SO₄ → Na₂S₂O₈ + H₂↑

### Ammoniumperoxodisulfat:

Anodenreaktion: 2SO₄²⁻ → S₂O₈²-+ 2e⁻
Kathodenreaktion H+ + 2e⁻ → H2↑
Kristallisation: 2NH₄+ + S₂O₈²⁻ (NH₄)₂S₂O₈↓
Gesamt (NH₄)₂SO₄ + H₂SO₄ → Na₂S₂O₈ + H₂↑

### Kaliumperoxodisulfat:

Anodenreaktion: 2SO₄²⁻ → S₂O₈2⁻+ 2e⁻
Kathodenreaktion H+ + 2e⁻ → H₂↑
Kristallisation: 2K⁺ + S₂O₈²⁻ K₂S₂O₈↓
Gesamt K₂SO₄ + H₂SO₄ → K₂S₂O₈ + H₂↑

Im Folgenden wird beispielhaft die erfindungsgemäße Herstellung von Natriumperoxodisulfat beschrieben.

Hierfür wurde zum einen eine 2-dimensionale und zum anderen eine dreidimensionale Zelle, bestehend aus einer bordotierten mit Diamant beschichteten Niob-Anode (erfindungsgemäße Diamantanode) verwendet.

### Elektrolytanfangszusammensetzung:

Temperatur: 25°C
Schwefelsäuregehalt: 300 g/l
Natriumsulfatgehalt: 240 g/l
Natriumpersulfatgehalt: 0 g/l

Aktive Anodenfläche bei den verwendeten Zelltypen:
- Röhrenzelle mit Platin-Titan-Anode: 1280 cm²
- Röhrenzelle mit Diamant-Niob-Anode: 1280 cm²
- Flachzelle mit Diamant-Niob-Anode: 1250 cm²
Kathodenwerkstoff: säurebeständiger Edelstahl: 1.4539
Löslichkeitsgrenze (Natriumpersulfat) des Systems ca. 65 - 80 g/l.

### Stromdichten:

Der Elektrolyt wurde durch Kreisführung entsprechend aufkonzentriert (siehe Figuren 1 und 2).

### Ergebnisse:

Aus dem Verlauf der Stromausbeute in Abhängigkeit zu verändertem Natriumpersulfatgehalt (Figur 1), ist deutlich erkennbar, dass die verwendete Diamantanode über den gesamten, für diese Zelle sinnvollen Arbeitsbereich von ca. 100 g/l bis etwa 350 g/l, auch ohne Zugabe eines Promoters deutlich höhere Stromausbeuten erreicht, als sie von herkömmlichen Platinbeschichteten Titananoden mit zugegebenem Promoter bekannt sind.

Aus dem Verlauf der Stromausbeute in Abhängigkeit der Stromdichte bei der Herstellung von Natriumperoxodisulfat unter Verwendung einer Platinanode (Vergleichsbeispiele) mit der Zugabe von entsprechendem Promoter und in einer erfindungsgemäß zu verwendenden mit Bor dotierten Diamantanode, jeweils eingebaut in einer ungeteilten Elektrolysezelle (Figur 2a + 2b), folgt, dass bei einer Stromdichte von 100 - 1500 mA/cm2 eine Stromausbeute von über 75 % erhältlich ist.

Demgegenüber zeigten die Versuche aber auch, dass herkömmliche Pt-Folienbeschichtete Titan-Anoden trotz der Zugabe einer Natriumrhodanid-Lösung als Promoter innerhalb diesen Arbeitsbereiches nur Stromausbeuten von bestenfalls 60 - 65 % erreichten. Ohne die Zugabe eines Promoters werden dagegen nur Stromausbeuten von etwa 35 % erreicht, was die vorliegende Erfindung bestätigt.

Zusammengefasst läßt sich bestätigen, dass die Stromausbeute einer diamantbeschichteten Niobanode auch ohne Zugabe eines potentialerhöhenden Mittels etwa 10 % höher ist, als bei einer Zelle mit herkömmlicher Platin-Titan-Anode und Zugabe eines potentialerhöhenden Mittel und rund 40 % höher als bei einer Zelle mit herkömmlicher Platin-Titan-Anode ohne Zugabe eines potentialerhöhenden Mittel.

Der Spannungsabfall an einer Diamant-beschichteten Anode liegt etwa 0,9 Volt höher als bei einer vergleichbaren Zelle mit einer Platin-Titan-Anode. Weiterhin zeigte sich, dass die Stromausbeute bei einer erfindungsgemäß zu verwendenden Diamantelektrode ohne die Zugabe eines Promoters mit zunehmendem Gesamtgehalt an Natriumperoxodisulfat im Elektrolyten nur langsam abnimmt - unter den Versuchsbedingungen lassen sich beispielsweise bei einer Stromausbeute von gleich oder über 65% Elektrolytlösungen mit einem Natriumperoxodisulfatgehalt von etwa 400 - 650 g/l gewinnen.

Unter Verwendung einer herkömmlichen Platinanode und Mitverwendung eines Promoters im Elektrolyten lassen sich demgegenüber nur gleich hohe Peroxodisulfatkonzentrationen von etwa 300 g/l, und zwar bei einer Stormausbeute von etwa 50 % erhalten.

Stichpunktartige Untersuchungen an einem ähnlichen Systems mit Kaliumionen aus Kaliumsulfat, brachten ähnlich gute Ergebnisse.

Es ist für den Fachmann überraschend, dass das erfindungsgemäße Verfahren bei hohen Umsätzen mit technisch gut handhabbaren Stromdichten ohne der räumlichen Trennung von Anolyt und Katholyt und ohne den Einsatz eines Promoters bei gleichzeitig hoher Stromausbeute bei gleichzeitig hohen Persulfat- und Feststoffkonzentrationen in ungeteilten Elektrolysezellen ohne die Zugabe eines Promoters durchgeführt werden kann.

Im Zuge der Untersuchungen zu dieser Erfindung, wurde festgestellt, dass die Herstellung von Ammonium- und i.w. aber Alkalimetallperoxodisulfaten mit hoher Stromausbeute auch in einer ungeteilten Zelle demnach möglich ist, indem als Anode eine mit einem drei- oder fünfwertigen Element dotierte Diamant- Dünnschichtelektrode verwendet wird. Überraschenderweise kann die Zelle auch bei sehr hohem Feststoffgehalt, i.w. Peroxodisulfatgehalt wirtschaftlich sinnvoll eingesetzt werden und gleichzeitig auf den Einsatz eines Promoters vollständig verzichtet und die Elektrolyse kann bei hoher Stromdichte durchgeführt werden, woraus weitere Vorteile, insbesondere im Hinblick auf Installations- und Anschaffungskosten, resultieren.

### Zusammenfassung:

Die Verwendung einer ungeteilten Zelle ermöglicht Elektrolytlösungen mit sehr hohen Feststoffkonzentrationen, wodurch wiederum der Energieaufwand bei der Salzgewinnung, im wesentlichen der Kristallisation und der Wasserverdampfung, direkt proportional zur Zunahme des Feststoffanteils deutlich, mindestens aber auf 25 % der einer geteilten Zelle gemindert wird.

Trotz Wegfall des Einsatzes eines Promoters und damit Wegfall von erforderlichen Reinigungsmaßnahmen des Elektrolysegases sind höhere Umsätze und höhere Persulfat-Konzentrationen im ausgeschleusten Elektrolyt erhältlich.

Die Arbeitsstromdichte kann gegenüber Platinanoden bei gleich hoher Produktionsmenge deutlich herabgesetzt werden, wodurch weniger Ohm'sche Verluste im System auftreten und damit der Kühlaufwand vermindert und der Freiheitsgrad in der Gestaltung der Elektrolysezellen und der Kathoden erhöht wird.

Gleichzeitig kann bei zunehmender Stromdichte die Stromausbeute und damit die Produktionsmenge erhöht werden.

Aufgrund der hervorragenden Abrassionsbeständigkeit der diamantbeschichteten Anode können im Vergleich zu einer konstruktiv ähnlich aufgebauten Pt-Anode sehr viel höhere Fließgeschwindigkeiten verwendet werden.

## Patentansprüche

1. Verfahren zur Herstellung eines Ammonium- oder Alkalimetallperoxodisulfats, umfassend
anodische Oxidation eines ein Salz ausgewählt aus Ammoniumsulfat, Alkalimetallsulfat und/oder des entsprechenden Hydrogensulfats enthaltenden wässrigen Elektrolyts in einer Elektrolysezelle, umfassend mindestens eine Anode und eine Kathode,
wobei als Anode eine auf einem leitfähigen Träger angeordnete und mit einem drei- oder fünfwertigen Element dotierte Diamantschicht verwendet wird,
**dadurch gekennzeichnet, dass**
eine Röhrenzelle als Elektrolysezelle verwendet wird, welche einen ungeteilten Elektrolytraum zwischen der Anode und der Kathode umfasst und der wässrige Elektrolyt keinen Promoter zur Erhöhung der Zersetzungsspannung von Wasser zu Sauerstoff enthält.

2. Das Verfahren nach Anspruch 1 ,
**dadurch gekennzeichnet, dass**
das Alkalimetallsulfat und/oder das entsprechende Hydrogensulfat ausgewählt ist aus Natrium- und/oder Kaliumsulfat und/oder dem entsprechendem Hydrogensulfat.

3. Das Verfahren nach Anspruch 1 oder 2,
**dadurch gekennzeichnet, dass**
das Anoden-Trägermaterial ausgewählt ist aus der Gruppe bestehend aus Silicium, Germanium, Titan, Zirconium, Niob, Tantal, Molybdän, Wolfram, Carbiden dieser Elemente und/oder Aluminium.

4. Das Verfahren nach einem der Ansprüche 1 bis 3,
**dadurch gekennzeichnet, dass**
eine Bor-dotierte und/oder Phosphor-dotierte, vorzugsweise bis zu 10000 ppm im Kristallgefüge dotierte, Diamantschicht verwendet wird.

5. Das Verfahren nach einem der Ansprüche 1 bis 4,
**dadurch gekennzeichnet, dass**
die Diamantschicht eine Filmdicke von etwa 0,5 µm bis etwa 5,0 µm, bevorzugt etwa 0,8 µm bis etwa 2,0 µm und insbesondere bevorzugt etwa 1,0 µm aufweist.

6. Das Verfahren nach einem der Ansprüche 1 bis 5,
**dadurch gekennzeichnet, dass**
eine Bor-dotierte Diamantschicht auf einem Niob- oder Titanträger als Anode verwendet wird.

7. Das Verfahren nach einem der Ansprüche 1 bis 5,
**dadurch gekennzeichnet, dass**
die Kathode aus Blei, Kohlenstoff, Zinn, Platin, Nickel, Legierungen dieser Elemente, Zirkon und/oder säurebeständigen Edelstählen ausgebildet ist.

8. Das Verfahren nach einem der Ansprüche 1 bis 7,
**dadurch gekennzeichnet, dass**
mehrere Elektrolysezellen, vorzugsweise in Form eines Doppelrohrpakets oder zweidimensional, zusammengefasst sind.

9. Das Verfahren nach einem der Ansprüche 1 bis 8,
**dadurch gekennzeichnet, dass**
der Elektrolyt einen sauren oder neutralen pH-Wert aufweist.

10. Das Verfahren nach einem der Ansprüche 1 bis 9,
**dadurch gekennzeichnet, dass**
der Elektrolyt während des Verfahrens im Kreislauf durch die Elektrolysezelle bewegt wird.

11. Das Verfahren nach Anspruch 10,
umfassend ein Ausschleusen von Elektrolytlösung aus dem Elektrolytkreislauf.

12. Das Verfahren nach einem der Ansprüche 10 oder 11,
umfassend die Gewinnung der erzeugten Peroxodisulfate durch Kristallisation und Abtrennung der Kristalle aus der Elektrolytlösung unter Bildung einer Elektrolyt-Mutterlauge, und vorzugsweise umfassend ein Rezirkulieren der Elektrolyt-Mutterlauge unter Erhöhung des Gehalts an Säure, Sulfat und/oder Hydrogensulfat in die Elektrolysezelle.

13. Das Verfahren nach einem der Ansprüche 1 bis 12,
**dadurch gekennzeichnet, dass**
die anodische Oxidation bei einer anodischen Stromdichte von etwa 50 bis etwa 1500 mA/cm², vorzugsweise etwa 250 bis etwa 1350 mA/cm², stärker bevorzugt etwa 400 bis etwa 1200 mA/cm², durchgeführt wird.

14. Das Verfahren nach einem der Ansprüche 1 bis 13,
**dadurch gekennzeichnet, dass**
der Elektrolyt einen Gesamtfeststoffgehalt von etwa 0,5 bis etwa 650 g/l aufweist.

15. Das Verfahren nach einem der Ansprüche 1 bis 14,
**dadurch gekennzeichnet, dass**
der Elektrolyt etwa 100 bis etwa 500 g/l Persulfat und/oder etwa 0,1 bis etwa 3,5 Mol Schwefelsäure pro I Elektrolytlösung aufweist.

## Claims

1. Method for preparing an ammonium or alkali metal peroxydisulfate, comprising anodically oxidising a salt selected from ammonium sulfate, alkali metal sulfate and/or the corresponding hydrogen-sulfate-containing aqueous electrolyte in an electrolytic cell, comprising at least one anode and one cathode,
a diamond layer arranged on a conductive carrier and doped with a trivalent or pentavalent element being used as the anode,
**characterised in that**
a tubular cell is used as the electrolytic cell, which comprises an undivided electrolyte chamber between the anode and the cathode, and the aqueous electrolyte does not contain a promoter for increasing the decomposition voltage of water to oxygen.

2. Method according to claim 1,
**characterised in that**
the alkali metal sulfate and/or the corresponding hydrogen sulfate is selected from sodium sulfate and/or potassium sulfate and/or the corresponding hydrogen sulfate.

3. Method according to either claim 1 or claim 2,
**characterised in that**
the anode carrier material is selected from the group consisting of silicon, germanium, titanium, zirconium, niobium, tantalum, molybdenum, tungsten, carbides of these elements and/or aluminium.

4. Method according to any of claims 1 to 3,
**characterised in that**
a diamond layer is used which is boron-doped and/or phosphorus-doped, preferably doped up to 10,000 ppm in the crystal structure.

5. Method according to any of claims 1 to 4,
**characterised in that**
the diamond layer has a film thickness of from approximately 0.5 µm to approximately 5.0 µm, preferably from approximately 0.8 µm to approximately 2.0 µm and particularly preferably of approximately 1.0 µm.

6. Method according to any of claims 1 to 5,
**characterised in that**
a boron-doped diamond layer on a niobium or titanium carrier is used as the anode.

7. Method according to any of claims 1 to 5,
**characterised in that**
the cathode is formed from lead, carbon, tin, platinum, nickel, alloys of these elements, zirconium and/or acid-resistant high-grade steels.

8. Method according to any of claims 1 to 7,
**characterised in that**
a plurality of electrolytic cells are combined, preferably in the form of a double tube set or two-dimensionally.

9. Method according to any of claims 1 to 8,
**characterised in that**
the electrolyte has an acidic or neutral pH.

10. Method according to any of claims 1 to 9,
**characterised in that**
the electrolyte is circulated through the electrolytic cell during the method.

11. Method according to claim 10,
comprising discharging electrolyte solution from the electrolyte circuit.

12. Method according to either claim 10 or claim 11,
comprising obtaining the produced peroxydisulfate by crystallisation and separating the crystals from the electrolyte solution so as to form an electrolyte mother liquor, and preferably comprising recirculating the electrolyte mother liquor, thus increasing the content of acid, sulfate and/or hydrogen sulfate in the electrolytic cell.

13. Method according to any of claims 1 to 12,
**characterised in that**
the anodic oxidation is carried out at an anodic current density of from approximately 50 to approximately 1,500 mA/cm², preferably from approximately 250 to approximately 1,350 mA/m² and more preferably from approximately 400 to approximately 1,200 mA/cm².

14. Method according to any of claims 1 to 13,
**characterised in that**
the electrolyte has a total solids content of from approximately 0.5 to approximately 650 g/l.

15. Method according to any of claims 1 to 14,
**characterised in that** the electrolyte comprises approximately 100 to approximately 500 g/l of persulfate and/or approximately 0.1 to approximately 3.5 mol of sulfuric acid per 1 of electrolyte solution.

## Revendications

1. Procédé de préparation d'un peroxodisulfate d'ammonium ou de métal alcalin, comprenant
l'oxydation anodique d'un électrolyte aqueux contenant un sel choisi parmi le sulfate d'ammonium, le sulfate de métal alcalin et/ou l'hydrogénosulfate correspondant dans une cellule électrolytique,
comprenant au moins une anode et une cathode,
dans lequel une couche de diamant dopée avec un élément trivalent ou pentavalent et disposé sur un support conducteur est utilisée comme anode,
**caractérisé en ce que**
une cellule tubulaire est utilisée comme cellule électrolytique, laquelle comprend une chambre électrolytique non divisée entre l'anode et la cathode, et l'électrolyte aqueux ne contient pas de promoteur pour augmenter la tension de décomposition de l'eau en oxygène.

2. Procédé selon la revendication 1,
**caractérisé en ce que**
le sulfate de métal alcalin et/ou l'hydrogénosulfate correspondant est choisi parmi le sulfate de sodium et/ou de potassium et/ou l'hydrogénosulfate correspondant.

3. Procédé selon la revendication 1 ou 2,
**caractérisé en ce que**
le matériau support anodique est choisi dans le groupe constitué du silicium, du germanium, du titane, du zirconium, du niobium, du tantale, du molybdène, du tungstène, des carbures de ces éléments et/ou de l'aluminium.

4. Procédé selon l'une des revendications 1 à 3,
**caractérisé en ce que**
une couche de diamant dopée au bore et/ou dopée au phosphore, de préférence dopée jusqu'à 10 000 ppm dans le squelette cristallin, est utilisée.

5. Procédé selon l'une des revendications 1 à 4,
**caractérisé en ce que**
la couche de diamant possède une épaisseur de film d'environ 0,5 µm à environ 5,0 µm, de préférence environ 0,8 µm à environ 2,0 µm et de manière particulièrement préférée d'environ 1,0 µm.

6. Procédé selon l'une des revendications 1 à 5,
**caractérisé en ce que**
une couche de diamant dopée au bore sur un support de niobium ou de titane est utilisée comme anode.

7. Procédé selon l'une des revendications 1 à 5,
**caractérisé en ce que**
la cathode est formée de plomb, de carbone, d'étain, de platine, de nickel, d'alliages de ces éléments, de zirconium et/ou d'aciers inoxydables résistants aux acides.

8. Procédé selon l'une des revendications 1 à 7,
**caractérisé en ce que**
plusieurs cellules électrolytiques sont rassemblées, de préférence sous la forme d'un ensemble de doubles tubes ou bien bidimensionnelle.

9. Procédé selon l'une des revendications 1 à 8,
**caractérisé en ce que**
l'électrolyte présente un pH neutre ou acide.

10. Procédé selon l'une des revendications 1 à 9,
**caractérisé en ce que**
l'électrolyte se déplace en circuit à travers la cellule électrolytique pendant le procédé.

11. Procédé selon la revendication 10,
comprenant un éclusage de la solution électrolytique hors du circuit électrolytique.

12. Procédé selon l'une des revendications 10 ou 11,
comprenant l'obtention des peroxodisulfates produits par cristallisation et séparation des cristaux à partir de la solution électrolytique en formant une solution mère électrolytique et comprenant de préférence une recirculation de la solution mère électrolytique, en augmentant la teneur en acide, sulfate et/ou hydrogénosulfate, dans la cellule électrolytique.

13. Procédé selon l'une des revendications 1 à 12,
**caractérisé en ce que**
l'oxydation anodique est réalisée à une densité de courant anodique d'environ 50 à environ 1500 mA/cm², de préférence d'environ 250 à environ 1350 mA/cm², de manière davantage préférée d'environ 400 à environ 1200 mA/cm².

14. Procédé selon l'une des revendications 1 à 13,
**caractérisé en ce que**
l'électrolyte présente une teneur en solides totale d'environ 0,5 à environ 650 g/litre.

15. Procédé selon l'une des revendications 1 à 14,
**caractérisé en ce que**
l'électrolyte comprend environ 100 à environ 500 g/litre de persulfate et/ou environ 0,1 à environ 3,5 moles d'acide sulfurique par litre de solution électrolytique.
